# EUROPÄISCHE PATENTANMELDUNG

(11) **EP 4 749 666 A1**
(43) Veröffentlichungstag der Anmeldung: **27.05.2026**
(21) Anmeldenummer: 25210021.9
(22) Anmeldetag: 21.10.2025
(51) Int. Cl.: H01C 7/12, H01T 2/02, H01T 4/14

(54) **SICHERUNGSVORRICHTUNG SOWIE BAUGRUPPE MIT SICHERUNGSVORRICHTUNG**

(30) Priorität: 20.11.2024 DE 102024134096
(71) Anmelder: DEHN SE, 92318 Neumarkt i.d. OPf. (DE)
(72) Erfinder: WAFFLER, Michael, 92318 Neumarkt i.d.OPf. (DE); DAUM, Richard, 92318 Neumarkt i.d.OPf. (DE); GÄCK, Florian, 92318 Neumarkt i.d.OPf. (DE)
(74) Vertreter: Prinz & Partner mbB

(57) **Zusammenfassung**

Die Erfindung betrifft eine Sicherungsvorrichtung (10) für ein Überspannungsschutzgerät (12). Die Sicherungsvorrichtung (10) hat ein Gehäuse (16), in dem eine Hörnerfunkenstrecke (24) angeordnet ist, die zwei Elektroden (26, 28) aufweist, die in einem Zündabschnitt (30) durch einen Spalt (32) voneinander beanstandet sind. Die Sicherungsvorrichtung (10) weist einen Verstellmechanismus (40) auf, der eingerichtet ist, den Spalt (32) zwischen den Elektroden (26, 28) und/oder einen Zündspalt (39) zu vergrößern, um eine Spannungsfestigkeit der Sicherungsvorrichtung (10) zu erhöhen. Der Verstellmechanismus (40) ist manuell betätigbar oder mit einem Auslösemechanismus (64) gekoppelt, der eingerichtet ist, den Verstellmechanismus (40) in Folge zumindest eines Auslöseereignisses automatisch auszulösen. Ferner betrifft die Erfindung eine Baugruppe (8) mit der Sicherungsvorrichtung (10) und einem Überspannungsschutzgerät (12).

## Beschreibung

Die Erfindung betrifft eine Sicherungsvorrichtung für ein Überspannungsschutzgerät. Ferner betrifft die Erfindung eine Baugruppe mit einer solchen Sicherungsvorrichtung.

Überspannungsschutzgeräte zum Überspannungsschutz sind aus dem Stand der Technik bekannt und werden in vielseitigen Gebieten eingesetzt. Ein Hauptanwendungsgebiet für den Überspannungsschutz, bei dem derartige Überspannungsschutzgeräte verwendet werden, ist an Einspeisepunkten elektrischer Energie in Gebäuden oder bei verzweigten Energieverteilungen.

Die Überspannungsschutzgeräte, die auch "surge protection device" (SPD) genannt werden, funktionieren grundsätzlich derart, dass die Überspannungsschutzgeräte im Falle einer transienten oder temporären Überspannung niederohmig werden, um die Energie eines Überspannungsimpulses abzuleiten. Überlast und Betriebszustände außerhalb der spezifizierten Nenndaten der Überspannungsschutzgeräte können ein Versagen der Überspannungsschutzgeräte zur Folge haben. In der Regel führt das Versagen eines Überspannungsschutzgeräts zu einem permanenten niederohmigen Verhalten, sodass vorgeschaltete Schutzorgane ("Over Current Protection" - OCP) wie Sicherungen oder Leitungsschutzschalter ("Miniatur Circuit Breaker" - MCB) auslösen, um das defekte bzw. überlastete Überspannungsschutzgerät abzutrennen.

Die Dimensionierung dieser (Vor-)Sicherungen ist jedoch kompliziert, da zwei Kriterien erfüllt sein müssen, die die richtige Dimensionierung erschweren. Einerseits dürfen die (Vor-)Sicherungen nicht zu klein dimensioniert werden, damit Impulsströme nicht zur Auslösung führen, und andererseits dürfen die jeweiligen (Vor-)Sicherungen nicht zu groß dimensioniert werden, um die Zerstörung eines defekten Überspannungsschutzgeräts durch hohe thermische Belastung zu vermeiden. Grundsätzlich sind derartige (Vor-)Sicherungen vorgesehen, um bei Strömen im Kiloampere-Bereich auszulösen.

Im Falle eines Defekts oder einer Überlast des Überspannungsschutzgeräts muss ein Austausch des Überspannungsschutzgeräts erfolgen. Hierzu müssen manuelle Arbeiten am Überspannungsschutzgerät durchgeführt werden, wobei ein entsprechender Überspannungsschutz gewährleistet sein soll.

Insofern ist es die Aufgabe der vorliegenden Erfindung, eine Sicherungsvorrichtung für ein Überspannungsschutzgerät bereitzustellen, die das mit der Sicherungsvorrichtung in Reihe geschaltete Überspannungsschutzgerät vor auftretenden Spannungsspitzen zuverlässig schützt, beispielsweise wenn das Überspannungsschutzgerät defekt oder überlastet ist, und ferner einen sicheren Austausch des defekten oder überlasteten Überspannungsschutzgeräts gewährleistet.

Die Aufgabe wird erfindungsgemäß gelöst durch eine Sicherungsvorrichtung für ein nachgeschaltetes Überspannungsschutzgerät. Die Sicherungsvorrichtung umfasst ein Gehäuse, in dem eine Hörnerfunkenstrecke angeordnet ist, die zwei Elektroden aufweist, die in einem Zündabschnitt durch einen Spalt voneinander beabstandet sind. Ferner weist die Sicherungsvorrichtung einen Verstellmechanismus auf, der eingerichtet ist, den Spalt zwischen den Elektroden und/oder einen Zündspalt zu vergrößern, um eine Spannungsfestigkeit der Sicherungsvorrichtung zu erhöhen. Der Verstellmechanismus ist manuell betätigbar oder mit einem Auslösemechanismus gekoppelt, der eingerichtet ist, den Verstellmechanismus in Folge zumindest eines Auslöseereignisses automatisch auszulösen.

Der Erfindung liegt der Kerngedanke zugrunde, die für den Aufbau eines Lichtbogens zwischen den Elektroden im Zündabschnitt benötigte Spannungsdifferenz zu erhöhen, indem der Abstand zwischen den beiden Elektroden der Hörnerfunkenstrecke, also der Spalt zwischen den beiden Elektroden der Hörnerfunkenstrecke, und/oder ein Zündspalt vergrößert wird, über den die initiale Zündung des Lichtbogens erfolgt. Infolge dieser Maßnahme ist die Spannungsfestigkeit der Sicherungsvorrichtung erhöht, sodass das (erneute) Auftreten eines Lichtbogens zwischen den Elektroden erschwert wird bzw. erst ab einer höheren Spannung eintritt, bspw. einer Spannung von 6 kV. Die Spannungsfestigkeit der Sicherungsvorrichtung wird also erhöht, indem die für den Aufbau eines Lichtbogens zwischen den Elektroden im Zündabschnitt benötigte Spannungsdifferenz erhöht wird. Mit anderen Worten lässt sich die Spannungsfestigkeit der Sicherungsvorrichtung auf 6 kV erhöhen, indem der Spalt zwischen den Elektroden und/oder der Zündspalt vergrößert wird. Letztendlich kann über den Spalt die freie Luftstrecke eingestellt werden, die der Lichtbogen zwischen den Elektroden überwinden muss, damit es zu einem Durchschlag bzw. einem Überschlag kommt. Über den Zündspalt kann die freie Luftstrecke eingestellt werden, die der Lichtbogen bei der initialen Zündung überwinden muss, damit der Lichtbogen entstehen kann.

Grundsätzlich wird über den Zündspalt der Lichtbogen initial gezündet.

Der Zündspalt kann zwischen den Elektroden vorliegen. Alternativ wird der Lichtbogen zunächst in einem anderen Bereich gezündet, insbesondere zwischen einer der beiden Elektroden und einem anderen Bauteil, sodass in diesem Bereich der Zündspalt vorliegt. Im weiteren Verlauf kommutiert der Lichtbogen dann auf beide Elektroden, also von dem Bauteil auf die andere der beiden Elektroden. In dem Fall wird über den Spalt zwischen den Elektroden die Kommutierungsstrecke eingestellt.

In beiden Fällen bildet sich der Lichtbogen zwischen den Elektroden aus, entweder aufgrund der initialen Zündung direkt zwischen den beiden Elektroden oder aufgrund der Kommutierung auf beide Elektroden nach zuvor erfolgter initialer Zündung.

Vereinfacht ausgedrückt wird durch das Erhöhen der Spannungsfestigkeit der Schwellenwert für die Auslösespannung der Sicherungsvorrichtung erhöht. Dadurch reichen geringe Überspannungen im elektrischen Netz nicht aus, um einen Lichtbogen zwischen den Elektroden auszubilden bzw. initial zu zünden, wodurch das nachgeschaltete Überspannungsschutzgerät vor solchen Spannungen abgeschirmt wird bzw. spannungsfrei ist. Dementsprechend wird die Sicherheit beim Austausch des mit der Sicherungsvorrichtung in Reihe geschalteten Überspannungsschutzgeräts erhöht.

Zudem kann das Überspannungsschutzgerät über die Sicherungsvorrichtung bis zu dessen Austausch vor weiteren Spannungsspitzen bzw. Impulsen geschützt werden, um eine weitere Beeinträchtigung des Überspannungsschutzgeräts zu verhindern. Hierdurch wird letztlich die Betriebssicherheit des Überspannungsschutzgeräts bis dessen Austausch erhöht.

Der Abstand zwischen den Elektroden, also der Spalt, bzw. der Zündspalt kann auf einfache Weise vergrößert werden, indem ein Benutzer vor dem Austausch des Überspannungsschutzgeräts den Verstellmechanismus manuell betätigt. Es erfolgt also eine manuelle Veränderung der Geometrie im Zündabschnitt der Hörnerfunkenstrecke, bspw. eine Veränderung der Position und/oder Form zumindest einer der Elektroden.

Alternativ kann in Folge des zumindest einen Auslöseereignisses, beispielsweise nach dem Auftreten eines Lichtbogens in der Hörnerfunkenstrecke, der Auslösemechanismus automatisch den Verstellmechanismus auslösen, sodass ein manuelles Betätigen seitens eines Benutzers nicht notwendig ist. Das Auslöseereignis kann auch von einem externen Gerät erfasst werden, sodass ein externes Auslösesignal von dem externen an die Sicherungsvorrichtung gesandt wird, das von der Sicherungsvorrichtung empfangen und verarbeitet wird. Bei dem externen Gerät kann es sich um das Überspannungsschutzgerät handeln, das mit der Sicherungsvorrichtung in Reihe geschaltet ist.

Mit dem Begriff "Spannungsfestigkeit" ist die Spannung gemeint, die benötigt wird, damit es zu einem Auftreten eines Lichtbogens zwischen den beiden Elektroden im Zündabschnitt kommt.

Der Begriff "Spalt" bezeichnet eine Engstelle zwischen den beiden Elektroden, also denjenigen Bereich innerhalb des Zündabschnitts, in dem der Abstand zwischen den beiden Elektroden minimal ist. Der Spalt liegt in einem Ausgangszustand der Sicherungsvorrichtung üblicherweise bei 1,8 bis 2,0 mm. Durch den Verstellmechanismus kann der Spalt um mindestens 2,0 mm, insbesondere um mindestens 2,5 mm vergrößert werden. Der vergrößerte Spalt kann 4,5 mm betragen.

Erfindungsgemäß wird die Spannungsfestigkeit der Sicherungsvorrichtung erhöht, indem der Spalt zwischen den Elektroden und/oder der Zündspalt vergrößert wird, also bevor ein Lichtbogen vorliegt. Der entstandene Lichtbogen im Auslösefall wird aber nicht durch die Bewegung der Elektroden gelöscht, wie dies bei älteren Überspannungsschutzgeräten teilweise der Fall war, bspw. der DE 622 462, bei der ein bereits entstandener Lichtbogen durch eine Bewegung der Elektroden auseinandergezogen wird, um den Lichtbogen zu unterbrechen. Moderne Überspannungsschutzgeräte unterbrechen bzw. löschen den Lichtbogen beispielsweise dadurch, dass der Lichtbogen in eine Deionkammer einläuft.

Generell werden Überspannungsschutzgeräte in Schutzzonen verbaut und müssen einen zugeordneten Schutzpegel aufweisen. Ist das Überspannungsschutzgerät bspw. verschlissen, kann der Abstand der Elektroden bzw. der für die Zündung genutzte Zündspalt vergrößert werden, um eine höhere Ansprechspannung zu haben. Damit wird erreicht, dass das Überspannungsschutzgerät nicht mehr bzw. später bei einer höheren Spannung zündet, wodurch die Gefahr einer unkontrollierten Reaktion unterbunden wird. Dies geschieht immer, wenn kein Lichtbogen zwischen den Elektroden ist.

Ein erster Aspekt der Erfindung sieht vor, dass der Verstellmechanismus ein Betätigungselement umfasst, das zumindest teilweise bewegbar im Gehäuse gelagert ist. Durch das mechanische Betätigungselement kann besonders einfach und zuverlässig der Spalt zwischen den Elektroden und/oder der Zündspalt vergrößert werden. Darüber hinaus ist ein mechanisch funktionierender Verstellmechanismus gegenüber einem elektrischen Verstellmechanismus auch ausfallsicherer, da dieser nicht durch Ströme und/oder Überspannungen beeinflusst bzw. beschädigt werden kann. Der mechanisch funktionierende Verstellmechanismus kann in Folge des zumindest einen Auslöseereignisses automatisch ausgelöst werden.

Ein weiterer Aspekt der Erfindung sieht vor, dass das Betätigungselement eine Ausgangsposition und eine Betätigungsposition aufweist, in der das Betätigungselement nach dessen Betätigung verharrt, sodass die Spannungsfestigkeit in der Betätigungsposition dauerhaft erhöht ist. Durch die Betätigungsposition kann die erhöhte Spannungsfestigkeit in Folge des Auslöseereignisses, beispielsweise nach dem Auftreten eines Lichtbogens, auf einfache Weise dauerhaft gewährleistet werden. Insbesondere kann das Betätigungselement in der Betätigungsposition gesichert werden, um zu gewährleisten, dass das Betätigungselement nicht versehentlich in seine Ausgangsposition zurückkehrt, wodurch die erhöhte Spannungsfestigkeit nicht mehr gegeben wäre.

Ferner kann das Betätigungselement mit wenigstens einer der Elektroden kraftübertragend zusammenwirken, um die Position der Elektrode zumindest bereichsweise zu verändern. Insbesondere ist das Betätigungselement kraftübertragend mit der Elektrode verbunden. Bei der Elektrode kann es sich um die Langhornelektrode der Hörnerfunkenstrecke handeln. Mit anderen Worten ist das Betätigungselement dazu eingerichtet, wenigstens eine der Elektroden von einer Position zu einer anderen Position zu bewegen, sodass letztlich die Elektroden voneinander wegbewegt werden, um den Spalt zwischen den Elektroden zu vergrößern. Beispielsweise kann die Elektrode durch das Betätigungselement verschoben, verbogen, umgeknickt oder anderweitig physisch beeinflusst werden, insbesondere zumindest bereichsweise reversibel verformt werden.

Gemäß einem weiteren Aspekt der Erfindung umfasst der Auslösemechanismus eine Feder, über die ein Funktionselement in einer Ausgangsstellung vorgespannt ist, und ein Schmelzelement, das das Funktionselement in der Ausgangsstellung sperrt. Das Funktionselement kann mit dem Betätigungselement zusammenwirken. Insbesondere kann vorgesehen sein, dass das Funktionselement das Betätigungselement freigibt, wenn das Schmelzelement aufgeschmolzen ist. Durch diese Anordnung kann ein rein mechanisch funktionierender Auslösemechanismus bereitgestellt werden, der in Folge des Auslöseereignisses, z.B. beim Auftreten eines Lichtbogens, also im Auslösefall, das Funktionselement zuverlässig freigibt, sodass dieses von der Feder verstellt werden kann, wodurch das Betätigungselement aktiviert werden kann. Das Funktionselement kann entweder auf das Betätigungselement mechanisch einwirken, insbesondere direkt, um das Betätigungselement in die Betätigungsposition zu überführen, oder das Betätigungselement freigeben, welches ebenfalls federvorgespannt ist, sodass das Betätigungselement in die Betätigungsposition durch die Federvorspannung verstellt wird. In jedem Fall wird also der Verstellmechanismus betätigt, um den Spalt und/oder den Zündspalt zu vergrößern. Da es sich bei den vorgenannten Komponenten um rein mechanische Komponenten handelt, ist die vorgeschlagene Ausführungsform auch besonders ausfallsicher.

Insbesondere ist es vorgesehen, dass das Betätigungselement als ein drehbarer Hebel ausgeführt ist, der auf eine der Elektroden mechanisch einwirkt, um die Position der Elektrode zumindest bereichsweise zu verändern. Ein drehbarer Hebel kann besonders krafteffizient auf die Elektrode einwirken, sodass der Auslösemechanismus weniger Kraft benötigt, um den Hebel zu bewegen bzw. zu drehen, wodurch der Verstellmechanismus besonders sensibel ausgeführt ist. Darüber hinaus ergibt sich hierdurch eine kompakte Ausgestaltung der Sicherungsvorrichtung. Sofern das Betätigungselement als drehbarer Hebel ausgeführt ist, kann die Elektrode, auf die der Hebel mechanisch einwirkt, zumindest schwenkbar gelagert sein, beispielsweise an einem Ende, das vom Angriffspunkt des drehbaren Hebels abgewandt ist.

Ein anderer Aspekt der Erfindung sieht vor, dass der drehbare Hebel eine um eine Rotationsachse drehbare Basis aufweist, von der aus sich ein Betätigungsarm und ein Elektrodenarm erstrecken, wobei der Betätigungsarm mit dem Funktionselement zusammenwirkt und der Elektrodenarm mit der Elektrode zusammenwirkt. Insbesondere weist die mit dem Hebel zusammenwirkende Elektrode einen Eingreifabschnitt mit einer Öffnung auf, in der der Elektrodenarm eingreift, um die Position der Elektrode zumindest bereichsweise zu verändern. Diese Ausführungsform stellt eine Variante dar, den Kraftfluss von dem Funktionselement auf die Kontaktfeder zu übertragen. Das Funktionselement kann den Betätigungsarm betätigen, um ein Drehmoment auf den drehbaren Hebel auszuüben, wodurch der drehbare Hebel in Drehung versetzt wird. Der Elektrodenarm des drehbaren Hebels verstellt daraufhin die Elektrode, indem der Elektrodenarm im Eingreifabschnitt verstellt wird, um die Position der Elektrode zu verändern, wodurch der Spalt und/oder der Zündspalt vergrößert wird.

Ferner können die Arme dazu verwendet werden, weitere Funktionen innerhalb der Sicherungsvorrichtung auszulösen, indem diese während der Rotationsbewegung mit anderen Elementen zusammenwirken. Beispielsweise kann der Betätigungsarm ferner eingerichtet sein, mit einer Kontaktfeder einer Triggereinrichtung zusammenzuwirken, um die Kontaktfeder von einer Elektrode wegzuführen. Die Kontaktfeder kann zunächst von dem Funktionselement von der Elektrode gelöst worden sein.

Grundsätzlich kann also vorgesehen sein, dass die Elektrode, auf die das Betätigungselement mechanisch einwirkt, entweder bereichsweise verformt wird und/oder zumindest verschwenkt wird, um den Spalt und/oder den Zündspalt zu vergrößern. Insofern kann die Elektrode schwenkbar gelagert sein, um die Schwenkbewegung zu ermöglichen.

Ein anderer Aspekt der Erfindung sieht vor, dass ein mit dem Betätigungselement verbundenes Triggerelement zumindest teilweise zwischen den Elektroden angeordnet ist, insbesondere wobei das Triggerelement mit einer der Elektroden elektrisch leitend verbunden ist.

Ein Triggerelement dient üblicherweise dazu, die Zündung oder die Kommutierung eines Lichtbogens zwischen den Elektroden zu erleichtern, indem dieses die Spannungsfestigkeit der Sicherungsvorrichtung reduziert. Hierbei fungiert das Triggerelement als eine Art Hilfselektrode, die den Spalt zwischen den Elektroden effektiv verkleinert, indem das Triggerelement zur derjenigen Elektrode, mit dem dieses nicht elektrisch leitend verbunden ist, einen verkürzten Spalt ausbildet. Über das Triggerelement wird der Zündspalt also entsprechend eingestellt. Vom Triggerelement kommutiert dann der initial gezündete Lichtbogen auf die bisher nicht involvierte Elektrode. Im Falle eines Auslöseszenarios findet daher zunächst ein Durchschlag über den verkürzten Spalt zwischen dem Triggerelement und der Elektrode statt, mit der das Triggerelement nicht elektrisch leitend verbunden ist, also dem Zündspalt. Der so entstandene Lichtbogen kann dann von dem verkürzten Spalt, nämlich dem Zündspalt, in den Spalt zwischen den Elektroden "springen" bzw. kommutieren. Hierdurch kann sich der Lichtbogen bereits bei geringen Spannungen ausbilden.

Umgekehrt kann gemäß diesem Aspekt der Erfindung die Spannungsfestigkeit der Sicherungsvorrichtung indes erhöht werden, indem ein mit dem Betätigungselement verbundenes Triggerelement zwischen den Elektroden bewegt wird, sodass der Spalt zwischen dem Triggerelement und einer Elektrode vergrößert wird, also der Zündspalt. Damit wird die zur Ausbildung des Lichtbogens benötigte Spannung erhöht, wodurch die Spannungsfestigkeit der Sicherungsvorrichtung ansteigt. In einfacher Weise kann dies dadurch realisiert werden, dass das Triggerelement über das Betätigungselement aus dem Zündabschnitt bewegt wird, sodass das Triggerelement keinen Einfluss auf das Zünden des Lichtbogens hat.

Gemäß einem weiteren Aspekt der Erfindung ist das Triggerelement als ein biegbarer Leiter ausgeführt, der mit einer der Elektroden elektrisch leitend verbunden ist und mit der anderen Elektrode im Zündabschnitt den Zündspalt bildet, wobei das Betätigungselement beweglich zwischen den Elektroden angeordnet ist, sodass die Position des biegbaren Leiters zwischen den Elektroden veränderbar ist, um den Zündspalt zu vergrößern, insbesondere wobei der biegbare Leiter einen Randbereich aufweist, der eine den Zündspalt bildende Aussparung aufweist. Bei dem Leiter kann es sich um eine Leiterbahn handeln. Zwischen dem biegbaren Leiter und der Elektrode, mit dem der Leiter nicht elektrisch leitend verbunden ist, ist ein verkürzter Zündspalt vorgesehen, der durch das Bewegen des Betätigungselements vergrößert wird. Beispielsweise kann das Betätigungselement verschiebbar, insbesondere drückbar, ausgebildet sein. Ferner kann das Betätigungselement eingerichtet sein, den biegbaren Leiter umzubiegen, woraufhin der verkürzte Zündspalt zwischen dem Randbereich des Leiters und der Elektrode, mit dem dieser nicht elektrisch leitend verbunden ist, vergrößert wird.

Der Leiter kann einen Ausschnitt aufweisen, um eine Zentrierung des Lichtbogens in Bezug auf die Elektrode(n) zu ermöglichen. Hierzu ist der Ausschnitt mittig vorgesehen, insbesondere in Bezug auf die Elektrode(n).

Das zumindest eine Auslöseereignis kann ein Auftreten eines Lichtbogens in der Hörnerfunkenstrecke, ein Einlaufen des Lichtbogens in eine Löschkammer und/oder ein Ereignis sein, aufgrund dessen die Sicherungsvorrichtung ein externes Auslösesignal empfängt. Beispielsweise wird ein Defekt des mit der Sicherungsvorrichtung in Reihe geschalteten Überspannungsschutzgeräts erfasst, aufgrund dessen das externe Auslösesignal ausgesandt wird, welches von der Sicherungsvorrichtung empfangen und verarbeitet wird, um den Spalt zwischen den Elektroden und/oder den Zündspalt zu vergrößern, sodass die Spannungsfestigkeit der Sicherungsvorrichtung erhöht wird. Das Auftreten des Lichtbogens und/oder das Einlaufen des Lichtbogens in die Löschkammer kann optisch und/oder thermisch erfasst werden. Ebenso kann der Lichtbogen dazu führen, dass ein Schmelzelement schmilzt, wodurch der Auslösemechanismus auslöst.

Die Erfindung betrifft ferner eine Baugruppe mit einer Sicherungsvorrichtung nach einem der vorhergehenden Aspekte und einem Überspannungsschutzgerät, das mit der Sicherungsvorrichtung in Reihe geschaltet ist. Durch den automatisch auslösenden Auslösemechanismus erhöht sich die Spannungsfestigkeit der Sicherungsvorrichtung ohne manuelles Eingreifen, sodass ein sicheres Arbeiten am Überspannungsschutzgerät ermöglicht wird, um dieses beispielsweise auszutauschen. Alternativ kann in Folge des Auslöseereignisses, beispielsweise nach dem Auftreten eines Lichtbogens, der Verstellmechanismus der Sicherungsvorrichtung manuell betätigt werden, wodurch ebenfalls der Spalt zwischen den Elektroden vergrößert wird, um eine größere Spannungsfestigkeit in der Sicherungsvorrichtung zu erreichen. Auch dies führt dazu, dass am Überspannungsschutzgerät sicher gearbeitet werden kann, beispielsweise um dieses auszutauschen.

Die Sicherungsvorrichtung und das Überspannungsschutzgerät können als separate Geräte ausgebildet sein, die in Reihe geschaltet sind, wobei beide Geräte ein eigenes Gehäuse aufweisen. Es kann aber auch vorgesehen sein, dass die Baugruppe ein Gehäuse hat, in dem die Sicherungsvorrichtung und das Überspannungsschutzgerät untergebracht sind.

Grundsätzlich ist es erfindungsgemäß vorgesehen, dass der Spalt zwischen den Elektroden und/oder der Zündspalt vergrößert wird, um die Spannungsfestigkeit der Sicherungsvorrichtung für den Fall eines (nochmal) eintretenden Überspannungsereignisses zu erhöhen, also vorbeugend. Es geht demnach erfindungsgemäß nicht darum, den Abstand der Elektroden der Hörnerfunkenstrecke zu erhöhen, während ein Lichtbogen vorliegt, um den Lichtbogen zu verlängern, sodass dieser besser gelöscht werden kann, bspw. um (Netz-)Folgeströme zu unterbinden.

Weitere Merkmale und Vorteile der Erfindung ergeben sich aus der nachfolgenden Beschreibung und den beigefügten Zeichnungen, auf die Bezug genommen wird. In den Zeichnungen zeigen:
- Figur 1 eine schematische Darstellung einer erfindungsgemäßen Baugruppe mit einer erfindungsgemäßen Sicherungsvorrichtung sowie einem Überspannungsschutzgerät, das mit der Sicherungsvorrichtung in Reihe geschaltet ist,
- Figur 2 in einer Querschnittsansicht eine erfindungsgemäße Sicherungsvorrichtung gemäß einer ersten Ausführungsform in einem unausgelösten Zustand;
- Figur 3 in einer Rückansicht die erfindungsgemäße Sicherungsvorrichtung aus Figur 2 in einem unausgelösten Zustand,
- Figur 4 in einer Querschnittsansicht die erfindungsgemäße Sicherungsvorrichtung aus Figur 2 in einem ausgelösten Zustand;
- Figur 5 in einer Querschnittsansicht eine erfindungsgemäße Sicherungsvorrichtung gemäß einer zweiten Ausführungsform in einem unausgelösten Zustand;
- Figur 6 in einer Querschnittsansicht die erfindungsgemäße Sicherungsvorrichtung aus Figur 5 in einem ausgelösten Zustand;
- Figur 7 in einer Querschnittsansicht eine erfindungsgemäße Sicherungsvorrichtung gemäß einer dritten Ausführungsform in einem unausgelösten Zustand;
- Figur 8 in einer Querschnittsansicht die Sicherungsvorrichtung aus Figur 7 in einem ausgelösten Zustand;
- Figur 9 eine Abbildung der erfindungsgemäßen Sicherungsvorrichtung aus Figur 7;
- Figur 10 in einer Querschnittsansicht eine erfindungsgemäße Sicherungsvorrichtung gemäß einer vierten Ausführungsform in einem unausgelösten Zustand;
- Figur 11 in einer Querschnittsansicht die Sicherungsvorrichtung aus Figur 10 in einem ausgelösten Zustand;
- Figur 12 in einer Querschnittsansicht ein Detail aus Figur 10;
- Figur 13 in einer isometrischen Darstellung das Detail aus Figur 12;
- Figur 14 in einer Querschnittsansicht ein Detail aus Figur 11;
- Figur 15 in einer isometrischen Darstellung das Detail aus Figur 14.

In Figur 1 ist eine Baugruppe 8 gezeigt, die beispielsweise an einem Einspeisepunkt elektrischer Energie in einem Gebäude verwendet wird. In der gezeigten Ausführungsform ist die Baugruppe 8 zwischen einer Phase, L, und einem Schutzleiterpotential, PE, vorgesehen.

Die Baugruppe 8 umfasst eine Sicherungsvorrichtung 10 sowie einem mit der Sicherungsvorrichtung 10 in Reihe geschalteten Überspannungsschutzgerät 12, was separat zur Sicherungsvorrichtung 10 ausgebildet ist. Das Überspannungsschutzgerät 12 wird auch als "Surge Protection Device" (SPD) bezeichnet. Das Überspannungsschutzgerät 12 dient grundsätzlich dazu, im Falle einer transienten oder temporären Überspannung niederohmig zu werden, um die Energie eines Überspannungsimpulses abzuleiten. Damit dies möglich ist, muss auch die vorgeschaltete Sicherungsvorrichtung 10 im Falle einer Überspannung simultan mit dem eigentlichen Überspannungsschutzgerät 12 niederohmig werden, damit der Impuls- bzw. Stoßstrom an das Überspannungsschutzgerät 12 weitergeleitet werden kann.

Konkret ist also dem Überspannungsschutzgerät 12 die Sicherungsvorrichtung 10 vorgeschaltet, die als eine Vorsicherung für das Überspannungsschutzgerät 12 fungiert.

Wie aus Figur 1 bereits deutlich wird, weist die Sicherungsvorrichtung 10 ein kurzschlussstromlöschfähiges und/oder überspannschaltendes Bauteil 14 auf, welches als eine Funkenstrecke ausgebildet ist. Aufgrund der Reihenschaltung der Sicherungsvorrichtung 10 und des Überspannungsschutzgeräts 12 schaltet das kurzschlussstromlöschfähige und/oder überspannschaltende Bauteil 14 grundsätzlich im Falle einer Überspannung simultan mit dem eigentlichen Überspannungsschutzgerät 12 und leitet den Impuls- / Stoßstrom ab. Bei einem intakten Überspannungsschutzgerät 12 wird das kurzschlussstromlöschfähige und/oder überspannschaltende Bauteil 14 nicht mit den Funktionen des Überspannungsschutzgeräts 12 beaufschlagt, beispielsweise Folgestromlöschen, sondern bildet nur einen niederohmigen Pfad für die Impulsstromableitung. Degradiert das Überspannungsschutzgerät 12 allerdings, so kommt die Folgestromlöschfähigkeit des kurzschlussstromlöschfähigen und/oder überspannschaltenden Bauteils 14 im Falle einer Überspannung zum Tragen.

In der gezeigten Ausführungsform sind die Sicherungsvorrichtung 10 und das Überspannungsschutzgerät 12 separat voneinander ausgebildet. Grundsätzlich kann die Baugruppe 8 aber auch ein Gehäuse aufweisen, in dem sowohl die Sicherungsvorrichtung 10 als auch das Überspannungsschutzgerät 12 untergebracht sind.

Der grundsätzliche Aufbau der Sicherungsvorrichtung 10 wird nachfolgend erläutert.

Die Figuren 2 bis 4 zeigen eine Sicherungsvorrichtung 10 gemäß einer ersten Ausführungsform, die dazu eingerichtet ist, das Überspannungsschutzgerät 12 zu schützen.

Wie in Figur 2 gezeigt ist, umfasst die Sicherungsvorrichtung 10 ein Gehäuse 16, das aus einem ersten Gehäuseteil 18 und zumindest einem (hier nicht dargestellten) zweiten Gehäuseteil gebildet ist, die aneinander befestigt sind, insbesondere miteinander verschraubt sind, um einen Aufnahmeraum 20 auszubilden, in dem Komponenten der Sicherungsvorrichtung 10 aufgenommen sind. Das zweite Gehäuseteil kann das erste Gehäuseteil 18 aufnehmen, was in das zweite Gehäuseteil demnach eingesetzt wird. Alternativ kann das zweite Gehäuseteil als ein Deckel ausgebildet sein, was auf das erste Gehäuseteil 18 aufgesetzt ist, um den Aufnahmeraum 20 abzuschließen. Es können dann auch mehrere zweite Gehäuseteile vorgesehen sein, die beispielsweise an entgegengesetzten Seiten des ersten Gehäuseteils 18 angeordnet werden. Im montierten Zustand der Sicherungsvorrichtung 10 schließt das zweite Gehäuseteil jedenfalls das erste Gehäuseteil 18 nach außen hin ab.

An dem ersten Gehäuseteil 18 ist das kurzschlussstromlöschfähige und/oder überspannschaltende Bauteil 14 vorgesehen, das mit Anschlüssen 22 in Form von Steckkontakten elektrisch verbunden ist, über die die Sicherungsvorrichtung 10 elektrisch eingebunden werden kann.

Konkret ist das kurzschlussstromlöschfähige und/oder überspannschaltende Bauteil 14 als eine Hörnerfunkenstrecke 24 ausgebildet, die zwei Elektroden 26, 28 aufweist, die mit den Anschlüssen 22 jeweils zumindest elektrisch leitend verbunden sind, insbesondere einstückig mit den Anschlüssen 22 ausgebildet sind. Nachfolgend wird die in der Querschnittsansicht gemäß Figur 2 auf der rechten Seite angeordnete Elektrode als Langhornelektrode 26 und die auf der linken Seite vorgesehene Elektrode als Hakenhornelektrode 28 bezeichnet.

Beide Elektroden 26, 28 sind voneinander beabstandet und bilden zwischen sich einen Zündabschnitt 30 aus, der eine Engstelle zwischen den Elektroden 26, 28 darstellt, was ein Spalt 32 ist, der einen Abstand d₁ zwischen den Elektroden 26, 28 definiert.

Die beiden Elektroden 26, 28 verlaufen ausgehend von dem Zündabschnitt 30 entlang eines Funkenstreckenabschnitts 34, in dem der Abstand zwischen den beiden Elektroden 26, 28 mit zunehmenden Abstand von dem Zündabschnitt 30 vergrößert wird, in Richtung einer Löschkammer 36. Innerhalb des Funkenstreckenabschnitts 34 weist zumindest eine der Elektroden 26, 28 eine gebogene Form auf, wodurch die Elektroden 26, 28 nicht parallel zueinander verlaufen. Insbesondere bilden die beiden Elektroden 26, 28 im Funkenstreckenabschnitt 34 die Form eines Horns, weshalb die Art der Funkenstrecke auch als Hörnerfunkenstrecke 24 bezeichnet wird.

Ein im Zündabschnitt 30 vorliegender Lichtbogen wandert entlang des Funkenstreckenabschnitts 34 in Richtung Löschkammer 36, wobei der Lichtbogen aufgrund der Form der Elektroden 26, 28 auseinandergezogen wird, bevor der Lichtbogen in die Löschkammer 36 eintritt, die mehrere Löschelemente 38 umfasst. Die Löschelemente 38 können als Löschbleche ausgebildet sein.

Der Lichtbogen wird vorliegend initial zwischen der Elektrode 28, also der Hakenhornelektrode, und einem anderen Bauteil in einem Zündspalt 39 gezündet. Anschließend kommutiert der Lichtbogen von dem Bauteil auf die Elektrode 26, also die Langhornelektrode. Der Spalt 32 definiert somit eine Kommutierungsstrecke zur Elektrode 26, also zur Langhornelektrode. Dies wird nachfolgend noch detailliert erläutert.

Wie in den Figuren 2 bis 4 gezeigt ist, umfasst die Sicherungsvorrichtung 10 ferner einen Verstellmechanismus 40, der eingerichtet ist, den Spalt 32 zwischen den Elektroden 26, 28 zu vergrößern, insbesondere die Kommutierungsstrecke, um eine Spannungsfestigkeit der Sicherungsvorrichtung 10 zu erhöhen.

Um den Spalt 32 zwischen den Elektroden 26, 28 zu vergrößern, umfasst der Verstellmechanismus 40 ein Betätigungselement 42, das zumindest teilweise bewegbar im Gehäuse 16 gelagert ist. In der gezeigten Ausführungsform ist das Betätigungselement 42 als ein translatorisch verschiebbarer Schieber 44 ausgeführt, der auf der der Hörnerfunkenstrecke 24 abgewandten Seite des ersten Gehäuseteils 18 angeordnet ist, wie aus den Figuren 2 bis 4 zu erkennen ist.

Der Schieber 44 weist einen Eingriffsabschnitt 46 auf, beispielsweise in Form eines Zapfens, wobei der Eingriffsabschnitt 46 mit der Langhornelektrode 26 zusammenwirkt, wie in den Figuren 2 und 4 gezeigt ist. Genauer betrachtet erstreckt sich der Eingriffsabschnitt 46 durch eine Aussparung 48 im ersten Gehäuseteil 18 von der Rückseite des ersten Gehäuseteils 18 zur Vorderseite des ersten Gehäuseteils 18, um so in einen Halteabschnitt 50 der Langhornelektrode 26 eingreifen zu können, der durch eine hakenförmige Umformung der Langhornelektrode 26 im Bereich des Zündabschnitts 30 gebildet ist.

Darüber hinaus weist der Schieber 44 eine Anschlagskontur 52 auf, die mit einer Anschlagsfläche 54 im ersten Gehäuseteil 18 zusammenwirken kann, um eine Bewegung des Schiebers 44 zu begrenzen.

Wie in Figur 3 gezeigt ist, wirkt ein Vorspannelement 56 auf den Schieber 44, das sich an einem am ersten Gehäuseteil 18 befestigten Abstützkörper 58 abstützt, der neben seiner mechanischen Abstützfunktion eine weitere Funktion haben kann, bspw. als ein Varistor ausgebildet ist. Alternativ kann das erste Gehäuseteil 18 eine Abstützfläche für das Vorspannelement 56 ausbilden, beispielsweise an einem Vorsprung.

Das Betätigungselement 42 bzw. der Schieber 44 ist durch das Vorspannelement 56 in einer Ausgangsposition vorgespannt, die in den Figuren 2 und 3 gezeigt ist.

Zudem ist das Betätigungselement 42 in der Ausgangsposition verriegelt, wie in den Figuren 2 und 3 gezeigt ist, nämlich über ein Verriegelungselement 60, das bspw. als ein Stift ausgebildet ist. Das Verriegelungselement 60 greift in eine Öffnung 62 des Betätigungselements 42 ein, um das Betätigungselement 42 in der Ausgangsposition zu halten.

Das Verriegelungselement 60 ist Teil eines Auslösemechanismus 64, mittels dem der Verstellmechanismus 40 automatisch ausgelöst werden kann.

Nachfolgend der Auslösemechanismus 64 näher beschrieben.

Wie in der Figur 2 gezeigt ist, weist der Auslösemechanismus 64 eine Feder 66 auf, über die ein Funktionselement 68 in einer Ausgangsstellung vorgespannt ist. Die Feder 66 stützt sich hierzu beispielsweise am ersten Gehäuseteil 18 oder an einer der Elektroden 26, 28 ab und ist an einem Zapfen 70 des Funktionselements 68 gelagert, der insbesondere in Figur 4 sichtbar ist, da die Feder 66 dort nicht gezeigt ist.

Das Funktionselement 68 ist translatorisch verschiebbar gelagert, sodass das Funktionselement 68 von der Feder 66 in eine Auslösestellung überführt werden kann, die in Figur 4 gezeigt ist.

Das Funktionselement 68 ist im Bereich der Löschkammer 36 angeordnet und durch ein Schmelzelement 72, welches mit einem Halteelement 74 des Funktionselements 68, bspw. einem Haken, zusammenwirkt, um das Funktionselement 68 in der Ausgangsstellung zu sichern.

Sofern ein Lichtbogen von der Löschkammer 36 gelöscht wird, schmilzt das Schmelzelement 72, wodurch das Funktionselement 68 nicht mehr gesichert ist und die Feder 66 das Funktionselement 68 in die Auslösestellung überführt, die in Figur 4 gezeigt ist.

Bei dem Schmelzelement 72 handelt es sich beispielsweise um einen Schmelzdraht oder Schmelzstab, der wärmeleitend oder elektrisch leitend mit der Löschkammer 36 in Verbindung steht. Beispielsweise steht das Schmelzelement 72 mit mehreren der Löschelemente 38 elektrisch leitend in Kontakt, sodass, wenn ein Lichtbogen in die Löschkammer 36 einläuft, ein Strom im Schmelzelement 72 erzeugt wird, der das Schmelzelement 72 erwärmt und dazu führt, dass das Schmelzelement 72 durchtrennt wird.

Das Funktionselement 68 weist einen Rückhalteabschnitt 76 auf, worüber das Verriegelungselement 60 in seiner Position gehalten wird, wie aus Figur 2 deutlich wird. Sobald das Funktionselement 68 in seine Auslösestellung überführt worden ist, wird das Verriegelungselement 60 vom Rückhalteabschnitt 76 freigegeben, was in Figur 4 gezeigt ist.

Da das Verriegelungselement 60 über ein Federelement 78 vorgespannt ist, wie aus Figur 3 deutlich wird, hat die Freigabe des Verriegelungselements 60 zur Folge, dass das Verriegelungselement 60 aus der Öffnung 62 gezogen wird, wodurch das Betätigungselement 42 freigegeben wird und ebenfalls in seine Auslösestellung übergehen kann, nämlich aufgrund der Vorspannung durch das Vorspannelement 56. Dies ist in Figur 4 gezeigt.

Das Betätigungselement 42 verstellt daraufhin über seinen Eingriffsabschnitt 46 die Elektrode 26, sodass der Spalt 32 größer wird, nämlich den Abstand d₂ aufweist, der größer ist als der Abstand d₁, der in der Ausgangsstellung gemäß Figur 2 vorlag. Beispielsweise wird der Spalt 32 von einem Abstand d₁ von 1,94 mm auf einen Abstand d₂ von 4,4 mm erhöht.

Hierdurch wird die Spannungsfestigkeit der Sicherungsvorrichtung 10 entsprechend erhöht, insbesondere auf eine Spannung von 6 kV.

Darüber hinaus sei erwähnt, dass das Funktionselement 68 an seinem vom Rückhalteabschnitt 76 wegweisenden Ende, das den Elektroden 26, 28 zugewandt ist, einen Unterbrechungsabschnitt 80 aufweist, über den eine Triggerschaltung 82 unterbrochen werden kann. Hierzu kann mittels des Unterbrechungsabschnitts 80 eine nicht dargestellte Kontaktfeder von einer Elektrode der Triggerschaltung 82 angehoben und wegbewegt werden, wenn das Funktionselement 68 von der Ausgangsstellung in die Auslösestellung überführt wird, wie ein Vergleich der Figuren 2 und 4 verdeutlicht. Insofern ist gewährleistet, dass nicht nur der Spalt 32 vergrößert ist, sondern auch keine Triggerung mittels der Triggerschaltung 82 erfolgen kann, wodurch die Spannungsfestigkeit der Sicherungsvorrichtung 10 entsprechend erhöht ist.

Die Triggerschaltung 82 kann auf einer Leiterplatte angeordnet sein, deren Spitze sich durch eine Öffnung der Elektrode 28, nämlich der Hakenhornelektrode, erstreckt, wobei die Leiterplatte elektrisch mit der anderen Elektrode 26, nämlich der Langhornelektrode, verbunden ist, also dasselbe Potenzial wie die andere Elektrode 26 hat, nämlich die Langhornelektrode. Die initiale Zündung des Lichtbogens findet demnach zwischen der Spitze der Leiterplatte und der Elektrode 28, also der Hakenhornelektrode, statt, durch deren Öffnung sich die Spitze der Leiterplatte erstreckt. Hierüber ist also der Zündspalt 39 definiert. Der Zündspalt 39 bleibt konstant, da der veränderliche Spalt 32 die Kommutierungsstrecke zur Elektrode 26, also der Langhornelektrode, verändert.

In den Figuren 5 und 6 ist eine zweite Ausführungsform einer Sicherungsvorrichtung 10 gezeigt ist.

Nachfolgend wird lediglich auf die Unterschiede zur ersten Ausführungsform eingegangen. Hinsichtlich der übrigen Komponenten wird auf die vorstehende Beschreibung verwiesen, die für die zweite Ausführungsform analog gilt.

Gemäß der zweiten Ausführungsform ist das Betätigungselement 42 als ein drehbarer Hebel 84 ausgeführt, der auf eine der Elektroden 26, 28 mechanisch einwirkt, um die Position der Elektroden 26, 28 zumindest bereichsweise zu verändern. Vorliegend wird die Position der Langhornelektrode 26 verändert.

Konkret ist der Hebel 84 in dem ersten Gehäuseteil 18 drehbar gelagert, so wie dies in den Figuren 5 und 6 gezeigt ist.

Wie in Figur 5 gezeigt ist, weist der drehbare Hebel 84 eine um eine Rotationsachse drehbare Basis 86 aus, von der aus sich ein Betätigungsarm 88 und ein Elektrodenarm 90 erstrecken. Der Betätigungsarm 88 wirkt mit dem Funktionselement 68 des Auslösemechanismus 64 zusammen und der Elektrodenarm 90 wirkt mit der Elektrode 26 zusammen.

Insofern kann durch ein Auslösen des Auslösemechanismus 64 der drehbare Hebel 84 betätigt werden, der daraufhin mit der Elektrode 26 zusammenwirkt.

Um mit der Elektrode 26 zusammenzuwirken, weist die Elektrode 26 einen Eingreifabschnitt 92 mit einer Öffnung 94 auf, in der der Elektrodenarm 90 eingreift, um die Position der Elektrode 26 zumindest bereichsweise zu verändern.

Die Öffnung 94 kann als ein Langloch ausgeführt sein, in das der Elektrodenarm 90 beweglich eingreifen kann.

Der Betätigungsarm 88 ist in einer Ausgangsposition zwischen dem Funktionselement 68 in seiner Ausgangsstellung sowie einer Kontaktfeder 96 angeordnet, die in dieser Ausführungsform im Gegensatz zur ersten Ausführungsform gezeigt ist und den Kontakt von der Triggerschaltung 82 zur Elektrode 26 herstellt, da die Kontaktfeder 96 ebenfalls am Eingreifabschnitt 92 befestigt ist, wie aus den Figuren 5 und 6 deutlich wird.

Die Kontaktfeder 96 kann einen dem Funktionselement 68 zugewandten rampenförmigen Abschnitt aufweisen, in dem das Funktionselement 68 eingreifen kann, um die Kontaktfeder 96 anzuheben und von der Triggerschaltung 82 zu lösen, insbesondere einem Kontakt der Triggerschaltung 82.

Über die Kontaktfeder 96 wird zudem sichergestellt, dass die Leiterplatte, auf der die Triggerschaltung 82 angeordnet ist, dasselbe Potenzial wie die Elektrode 26 hat, also die Langhornelektrode, wie dies auch schon zuvor in Bezug auf die erste Ausführungsform beschrieben worden ist.

Darüber hinaus kann der drehbare Hebel 84 einen dritten Arm 98 aufweisen, der beispielsweise mit einem nicht näher dargestellten Anzeigeelement mechanisch zusammenwirkt, um ein Auslösen der Sicherungsvorrichtung 10 anzuzeigen, also ob sich die Sicherungsvorrichtung 10 in einem ausgelösten oder unausgelösten Zustand befindet.

Die Funktionsweise der Sicherungsvorrichtung 10 gemäß der zweiten Ausführungsform entspricht hinsichtlich des Auslösemechanismus 64 der ersten Ausführungsform, sodass auf die Erläuterungen bezüglich der ersten Ausführungsform verwiesen wird, die hierzu analog gelten:
Wenn der Auslösemechanismus 64 ausgelöst hat, also das Schmelzelement 72 geschmolzen ist, wird ebenfalls automatisch das Funktionselement 68 freigegeben, das nun direkt mit dem Betätigungselement 42 in Form des drehbaren Hebels 84 zusammenwirkt. Konkret wird das Funktionselement 68 aufgrund der Federkraft der Feder 66 gegen den Betätigungsarm 88 gedrückt, um ein Drehmoment auf den drehbaren Hebel 84 auszuüben, der sich dreht. Gleichzeitig hebt das Funktionselement 68 die Kontaktfeder 96 an und trennt den Kontakt zwischen der Kontaktfeder 96 und der Triggerschaltung 82.

Aufgrund der Drehbewegung des Hebels 84 rotiert auch der Elektrodenarm 90 um die Drehachse D, sodass die Position der Elektrode 26 zumindest bereichsweise verändert wird, indem diese verschwenkt wird. Hierzu ist die Elektrode 26 an einem Ende schwenkbar gelagert und zudem mit dem zugeordneten Anschluss 22 über eine flexible Leitung 100 elektrisch verbunden, wie ein Vergleich der Figuren 5 und 6 verdeutlicht. Die flexible Leitung 100 kann eine Kupferflachlitze sein, die mittels Ultraschallschweißen mit dem zugeordneten Anschluss 22 und der Elektrode 26 verbunden ist.

Als Resultat ist der Spalt 32 zwischen den beiden Elektroden 26, 28 vergrößert und der Abstand d₂ im ausgelösten Zustand der Sicherungsvorrichtung 10 ist größer als der Abstand d₁ im nichtausgelösten Zustand. Wie zuvor schon in Bezug auf die erste Ausführungsform erläutert, erfolgt die initiale Zündung zwischen der Elektrode 28, also der Hakenhornelektrode, und der Spitze der Leiterplatte, zwischen denen der Zündspalt 39 ausgebildet ist. Der initial gezündete Lichtbogen kommutiert anschließend von der Spitze der Leiterplatte über den veränderlichen Spalt 32 auf die Elektrode 26, also die Langhornelektrode. Insofern wird über den Spalt 32 erneut die Kommutierungsstrecke eingestellt.

In den Figuren 7 bis 9 ist eine dritte Ausführungsform der Sicherungsvorrichtung 10 gezeigt, wobei lediglich auf die Unterschiede zur ersten und zweiten Ausführungsform eingegangen wird. Hinsichtlich der übrigen Komponenten wird auf die vorstehende Beschreibung verwiesen, die für die dritte Ausführungsform analog gilt.

Die dritte Ausführungsform weist zudem im Gegensatz zu den ersten beiden Ausführungsformen in der gezeigten Ausführung keinen automatisch auslösenden Auslösemechanismus 64 auf, sondern stattdessen nur einen manuell zu betätigenden Verstellmechanismus 40. Grundsätzlich kann aber auch ein automatisch auslösender Auslösemechanismus 64 vorgesehen sein, der mit dem nachfolgend beschriebenen Verstellmechanismus 40 zusammenwirkt.

Der Verstellmechanismus 40 weist wiederum das Betätigungselement 42 auf, das vorliegend als Schieber, insbesondere als ein Ziehschieber 102, ausgebildet ist, der bewegbar im Gehäuse 16 aufgenommen ist.

Der Ziehschieber 102 ist stabförmig gestaltet und ist an seinem dem Zündspalt 39 zugewandten Ende mit einem Triggerelement 104 verbunden, das zumindest teilweise zwischen den Elektroden 26, 28 angeordnet ist.

Insbesondere ist das Triggerelement 104 mit der Triggerschaltung 82 verbunden, die eine Triggerung auslöst. Es kann aber auch vorgesehen sein, dass das Triggerelement 104 mit einer der Elektroden 26, 28 elektrisch leitend verbunden ist, beispielsweise der Hakenhornelektrode 28.

Bei dem Triggerelement 104 kann es sich um einen Graphiteinsatz handeln, der sich in den Zündabschnitt 30 hineinerstreckt, um die effektive Luftstrecke zu verkürzen.

Da der Ziehschieber 102 translatorisch verschiebbar im Gehäuse 16 angeordnet ist, ist auch das Triggerelement 104 beweglich zwischen den beiden Elektroden 26, 28 angeordnet. Insbesondere ist der Ziehschieber 102 eingerichtet, das Triggerelement 104 vollständig aus dem Zündabschnitt 30 zu entfernen.

Gemäß der gezeigten dritten Ausführungsform wird also keine der Elektroden 26, 28 bewegt oder verstellt, sondern lediglich der Zündspalt 39 dadurch verändert, dass das im Zündabschnitt 30 vorgesehene Triggerelement 104 bewegt wird. Die initiale Zündung des Lichtbogens wird hierdurch erschwert, wenn das Triggerelement 104 aus dem Zündabschnitt 30 entfernt wird.

Um den Ziehschieber 102 in der Betätigungsposition zu sperren, ist ein Sicherungsloch 106 im Ziehschieber 102 vorgesehen, das zu einer Öffnung 108 im Gehäuse 16 korrespondiert, insbesondere im zweiten Gehäuseteil. Wenn sich der Ziehschieber 102 in der Betätigungsposition befindet, kann der Ziehschieber 102 mithilfe eines Verriegelungselements 110, bevorzugt einer Schraube oder einem Stift, an dem Gehäuse 16 fixiert werden, so wie dies in Figur 9 gezeigt ist.

Die elektrische Kontaktierung der Elektrode 26 mit dem zugeordneten Anschluss 22 kann über einen Varistor erfolgen, der auf der Rückseite des ersten Gehäuseteils 18 angeordnet und mit der Hörnerfunkenstrecke 24 in Reihe geschaltet ist.

Nachfolgend wird die Funktionsweise der dritten Ausführungsform näher erläutert: Hat die Sicherungsvorrichtung 10 infolge eines Lichtbogenereignisses ausgelöst, so kann ein Benutzer manuell an dem Ziehschieber 102 ziehen, um das Triggerelement 104, also den Graphiteinsatz, von der Elektrode 28 wegzubewegen, um dadurch den verkürzten Zündspalt 39 mit dem Abstand d₁ auf den vergrößerten Zündspalt 39 mit dem Abstand d₂ zu vergrößern. Nach dem Zurückziehen des Ziehschiebers 102 kann das Verriegelungselement 110 verwendet werden, um den Ziehschieber 102 in der Betätigungsposition zu verriegeln und so zu sichern.

Alternativ kann der oben beschriebene Verstellmechanismus 40 der dritten Ausführungsform auch mit einem automatisch auslösenden Auslösemechanismus 64 gekoppelt sein, wie zuvor schon erwähnt. Der automatisch auslösende Auslösemechanismus 64 kann wie in den vorherigen Ausführungsformen beschrieben ausgebildet sein.

Der Auslösemechanismus 64 ist in jedem Fall eingerichtet, in Folge zumindest eines Auslöseereignisses, also beispielsweise nach dem Auftreten eines Lichtbogenereignisses oder eines externen Auslösesignals, den Verstellmechanismus 40 auszulösen.

Letztendlich ist bei dem Verstellmechanismus 40 gemäß der dritten Ausführungsform, der manuell betätigt oder mit dem automatisch auslösenden Auslösemechanismus 64 zusammenwirkt, vorgesehen, dass das Triggerelement 104 bewegt wird, um den Zündspalt 39 zu verändern, insbesondere zu vergrößern. Das Triggerelement 104 kann also manuell bewegt werden oder mittels des automatisch auslösenden Auslösemechanismus 64.

Eine vierte Ausführungsform der Sicherungsvorrichtung 10 wird unter Bezugnahme der Figuren 10 bis 15 näher erläutert, wobei lediglich auf die Unterschiede zu den ersten drei Ausführungsformen eingegangen wird. Hinsichtlich der übrigen Komponenten wird auf die vorstehende Beschreibung verwiesen, die für die vierte Ausführungsform analog gilt.

Die hier dargestellte vierte Ausführungsform weist im Gegensatz zu den ersten beiden Ausführungsformen keinen automatisch auslösenden Auslösemechanismus 64 auf, sondern stattdessen nur einen manuell zu betätigenden Verstellmechanismus 40, wie dies auch schon bei der dritten Ausführungsform der Fall war. Grundsätzlich kann aber auch bei der vierten Ausführungsform ein automatisch auslösender Auslösemechanismus 64 vorgesehen sein, der mit dem nachfolgend beschriebenen Verstellmechanismus 40 zusammenwirkt.

Die Sicherungsvorrichtung 10 umfasst ebenfalls das Triggerelement 104, das vorliegend als ein biegbarer Leiter 112 ausgeführt ist, der mit einer der Elektroden 26, 28 elektrisch leitend verbunden ist und mit der anderen Elektrode 26, 28 im Zündabschnitt 30 den Zündspalt 39 bildet, wie insbesondere aus den Figuren 12 bis 15 deutlich wird.

Das Triggerelement 104 wirkt mit dem Betätigungselement 42 zusammen, welches beweglich zwischen den Elektroden 26, 28 angeordnet ist. Vorliegend handelt es sich bei dem Betätigungselement 42 um einen Drückschieber 114.

Der biegbare Leiter 112 kann als eine Leiterplatte ausgeführt sein, die einen Kontaktabschnitt 116 aufweist, der direkt an der Langhornelektrode 26 anliegt, sodass der biegbare Leiter 112 mit der Langhornelektrode 26 elektrisch leitend in Kontakt steht.

An den Kontaktabschnitt 116 grenzt ein Funkenabschnitt 118 an, der das freie Ende des biegbaren Leiters 112 bildet, der in der Ausgangsstellung des Betätigungselements 42 zwischen den beiden Elektroden 26, 28 im Zündabschnitt 30 positioniert ist, wie aus Figur 13 deutlich wird.

Der biegbare Leiter 112 weist im Funkenabschnitt 118 einen Rand auf, welcher der Hakenhornelektrode 28 zugewandt ist, wobei der Rand eine den Zündspalt 39 bildende Aussparung 120 aufweist, wie aus Figur 13 hervorgeht. Die Aussparung 120 kann insbesondere lasergefräst sein.

Genauer betrachtet bildet die Aussparung 120 den Zündspalt 39 mit dem Abstand d₁ zwischen dem biegbaren Leiter 112 und der Hakenhornelektrode 28, wobei der Zündspalt 39 kleiner als der Spalt 32 mit dem Abstand d₂ zwischen den Elektroden 26, 28 ist, der nun als Zündspalt fungiert, wenn das Triggerelement 104 nicht zwischen den Elektroden 26, 28 positioniert wäre. Insofern wird der Zündspalt vergrößert, da nun nicht mehr der Zündspalt 39 mit dem Abstand d₁ zwischen dem biegbaren Leiter 112 und der Hakenhornelektrode 28 für die initiale Zündung des Lichtbogens fungiert, sondern der Spalt 32 mit dem Abstand d₂ zwischen den Elektroden 26, 28 zur initialen Zündung des Lichtbogens genutzt wird.

Neben der Aussparung 120 ist ein Überstand vorgesehen, welcher zur Hakenhornelektrode 28 benachbart angeordnet und mit einem Isolator 122 versehen ist, insbesondere einem Isolator auf Basis von Polyimid. Beispielsweise kann als Isolator 122 eine Kaptonfolie verwendet werden. Der Isolator 122 verhindert einen Durchschlag bzw. das Entstehen eines Lichtbogens zwischen dem Überstand und der Elektrode 28, sodass der Durchschlag nur im Bereich der Aussparung 120 entstehen kann.

Das als Drückschieber 114 ausgebildete Betätigungselement 42 ist insbesondere aus einem isolierenden Material gefertigt, beispielsweise aus einem Kunststoff.

Nachfolgend wird die Funktionsweise der vierten Ausführungsform im Detail erläutert: Das als Drückschieber 114 ausgebildete Betätigungselement 42 kann manuell von einem Benutzer betätigt werden, aber auch ein automatisches Auslösen mittels einem automatisch auslösenden Auslösemechanismus 64 kann vorgesehen sein. Bei der manuellen Betätigung drückt der Benutzer das Betätigungselement 42 in Richtung des Gehäuses 16 der Sicherungsvorrichtung 10, sodass die Stirnseite des Betätigungselement 42, an dem das Triggerelement 104 vorgesehen ist verstellt wird. Konkret wird der Funkenabschnitt 118 des biegbaren Leiters 112 umgebogen. Beim automatischen Auslösen wird das Betätigungselement 42 vom automatisch auslösenden Auslösemechanismus 64 entsprechend verstellt, sodass die Stirnseite des Betätigungselement 42, an dem das Triggerelement 104 vorgesehen ist verstellt wird, wodurch der der Funkenabschnitt 118 des biegbaren Leiters 112 umgebogen wird.

Das Betätigungselement 42 wird zwischen das Triggerelement 104, insbesondere den biegbaren Leiter 112, und die Elektrode 28 geschoben (entweder manuell oder durch den automatisch auslösenden Auslösemechanismus 64), wodurch der Zündspalt 39 mit dem Abstand d₁ auf den Abstand d₂ vergrößert wird, nämlich dem Spalt 32 zwischen den Elektroden 26, 28. Dies liegt insbesondere daran, dass das Triggerelement 104 vollständig von der Stirnseite des Betätigungselements 42 entfernt wird, wie dies in den Figuren 14 und 15 gezeigt ist.

Der erreichte Zündspalt 39, also der Spalt 32 zwischen den Elektroden 26, 28 mit dem Abstand d₂, stellt die gewünschte Spannungsfestigkeit in Höhe von 6 kV sicher.

Der Zündspalt 39 kann weiter vergrößert werden, indem der Drückschieber 114 noch weiter in Richtung des Gehäuses 16 und damit tiefer in den Laufbereich der Funkenstrecke verschoben wird. Dies liegt darin begründet, dass die Elektroden 26, 28 in Richtung der Löschkammer 36 auseinanderlaufen, wodurch sich der Abstand zwischen den Elektroden 26, 28 weiter vergrößert.

Der automatisch auslösende Auslösemechanismus 64 der vierten Ausführungsform kann demjenigen der vorherigen Ausführungsformen entsprechen.

Alternativ kann aber auch vorgesehen sein, dass ein Aktuator vorgesehen ist, der angesteuert wird, um den Verstellmechanismus 40 automatisch auszulösen.

Wie vorstehend beschrieben, kann der automatisch auslösende Auslösemechanismus 64 aufgrund eines thermischen Ereignisses, was durch den Lichtbogen bedingt ist, und/oder einen Stromfluss auslösen, der ebenfalls durch den Lichtbogen bedingt ist. Es kann aber auch ein optischer Sensor vorgesehen sein, der den Lichtbogen erkennt, insbesondere im Bereich der Hörnerfunkenstrecke 24 und/oder in der Löschkammer 36.

Das zumindest eine Auslöseereignis, aufgrund dessen der Auslösemechanismus 64 den Verstellmechanismus 40 automatisch auslöse, kann ein Auftreten eines Lichtbogens in der Hörnerfunkenstrecke 24, ein Einlaufen des Lichtbogens in die Löschkammer 36 und/oder ein Ereignis sein, aufgrund dessen die Sicherungsvorrichtung 10 ein externes Auslösesignal empfängt. Das Auftreten des Lichtbogens bzw. das Einlaufen des Lichtbogens in die Löschkammer 36 kann thermisch, optisch, elektrisch und/oder elektromagnetisch erfasst werden.

Bei dem Ereignis, aufgrund dessen die Sicherungsvorrichtung 10 ein externes Auslösesignal empfängt, kann ein Defekt und/oder eine Überlast des mit der Sicherungsvorrichtung 10 in Reihe geschalteten Überspannungsschutzgeräts 12 sein, aufgrund dessen das externe Auslösesignal ausgesandt wird. Als Defekt wird eine dauerhafte Störung verstanden, die die Funktionsweise des Überspannungsschutzgeräts 12 dauerhaft beeinträchtigt, wohingegen eine Überlast eine vorübergehende Störung ist, die die Funktionsweise des Überspannungsschutzgeräts 12 vorübergehend beeinträchtigt. Die Überlast kann jedoch in einem Defekt münden.

Grundsätzlich sind also zahlreiche Ausführungsformen gezeigt und beschrieben, mit denen sich die Spannungsfestigkeit erhöhen lässt, indem die Geometrie im Bereich des Zündabschnitts 30 verändert wird, insbesondere der Zündspalt 39 und/oder der Spalt 32 zwischen den Elektroden 26, 28 vergrößert wird. Dies kann einerseits dadurch erreicht werden, dass eine der Elektroden 26, 28 zumindest bereichsweise bewegt wird, oder andererseits dadurch, dass ein Triggerelement 104, welches im Ausgangszustand zwischen den Elektroden 26, 28 angeordnet ist, bewegt wird.

Der Verstellmechanismus 40, über den der Zündspalt 39 und/oder der Spalt 32 zwischen den Elektroden 26, 28 vergrößert wird, kann manuell betätigt werden oder automatisch über eine Auslösemechanismus 64 ausgelöst werden.

In jedem Fall ist aufgrund der erhöhten Spannungsfestigkeit der Sicherungsvorrichtung 10 gewährleistet, dass das nachgeschaltete Überspannungsschutzgerät 12 spannungsfrei ist und somit getauscht werden kann, sofern dies notwendig ist. Ferner stellt die erhöhte Spannungsfestigkeit sicher, dass kein ungewollter Überspannungsimpuls an das Überspannungsschutzgerät 12 weitergeleitet wird, insbesondere wenn das Überspannungsschutzgerät 12 überlastet oder defekt ist. Hierdurch wird die Betriebssicherheit des Überspannungsschutzgeräts 12 bis zum Austausch bzw. der Reparatur erhöht.

Gleichzeitig erfüllt die Sicherungsvorrichtung 10 immer noch die ihr zu Grunde liegende Sicherheitsfunktion, nämlich dass falls ein Überspannungsimpuls ankommt, dieser von der Sicherungsvorrichtung 10 zuverlässig abgeleitet und gegebenenfalls ein Kurzschluss bzw. ein Folgestrom gelöscht wird.

## Patentansprüche

1. Sicherungsvorrichtung (10) für ein Überspannungsschutzgerät (12), wobei die Sicherungsvorrichtung (10) ein Gehäuse (16) hat, in dem eine Hörnerfunkenstrecke (24) angeordnet ist, die zwei Elektroden (26, 28) aufweist, die in einem Zündabschnitt (30) durch einen Spalt (32) voneinander beanstandet sind,
wobei die Sicherungsvorrichtung (10) einen Verstellmechanismus (40) aufweist, der eingerichtet ist, den Spalt (32) zwischen den Elektroden (26, 28) und/oder einen Zündspalt (39) zu vergrößern, um eine Spannungsfestigkeit der Sicherungsvorrichtung (10) zu erhöhen,
wobei der Verstellmechanismus (40) manuell betätigbar oder mit einem Auslösemechanismus (64) gekoppelt ist, der eingerichtet ist, den Verstellmechanismus (40) in Folge zumindest eines Auslöseereignisses automatisch auszulösen.

2. Sicherungsvorrichtung (10) nach Anspruch 1, **dadurch gekennzeichnet, dass** der Verstellmechanismus (40) ein Betätigungselement (42) umfasst, das zumindest teilweise bewegbar im Gehäuse (16) gelagert ist.

3. Sicherungsvorrichtung (10) nach Anspruch 2, **dadurch gekennzeichnet, dass** das Betätigungselement (42) eine Ausgangsposition und eine Betätigungsposition aufweist, in der das Betätigungselement (42) nach dessen Betätigung verharrt, sodass die Spannungsfestigkeit in der Betätigungsposition dauerhaft erhöht ist.

4. Sicherungsvorrichtung (10) nach Anspruch 2 oder 3, **dadurch gekennzeichnet, dass** das Betätigungselement (42) mit wenigstens einer der Elektroden (26, 28) kraftübertragend zusammenwirkt, um die Position der Elektrode (26, 28) zumindest bereichsweise zu verändern, insbesondere kraftübertragend mit der Elektrode (26, 28) verbunden ist.

5. Sicherungsvorrichtung (10) nach einem der Ansprüche 2 bis 4, **dadurch gekennzeichnet, dass** der Auslösemechanismus (64) eine Feder (66), über die ein Funktionselement (68) in einer Ausgangsstellung vorgespannt ist, und ein Schmelzelement (72) umfasst, das das Funktionselement (68) in der Ausgangsstellung sperrt,
wobei das Funktionselement (68) mit dem Betätigungselement (42) zusammenwirkt, wenn das Schmelzelement (72) geschmolzen ist.

6. Sicherungsvorrichtung (10) nach einem der Ansprüche 2 bis 5, **dadurch gekennzeichnet, dass** das Betätigungselement (42) als ein drehbarer Hebel (84) ausgeführt ist, der auf eine der Elektroden (26, 28) mechanisch einwirkt, um die Position der Elektrode (26, 28) zumindest bereichsweise zu verändern.

7. Sicherungsvorrichtung (10) nach Anspruch 5 und Anspruch 6, **dadurch gekennzeichnet, dass** der drehbare Hebel (84) eine um eine Rotationsachse (D) drehbare Basis (86) aufweist, von der aus sich ein Betätigungsarm (88) und ein Elektrodenarm (90) erstrecken, wobei der Betätigungsarm (88) mit dem Funktionselement (68) zusammenwirkt und der Elektrodenarm (90) mit der Elektrode (26, 28) zusammenwirkt.

8. Sicherungsvorrichtung (10) nach Anspruch 7, **dadurch gekennzeichnet, dass** die mit dem Hebel (84) zusammenwirkende Elektrode (26, 28) einen Eingreifabschnitt (92) mit einer Öffnung (94) aufweist, in die der Elektrodenarm (90) eingreift, um die Position der Elektrode (26, 28) zumindest bereichsweise zu verändern.

9. Sicherungsvorrichtung (10) nach Anspruch 2 oder 3, **dadurch gekennzeichnet, dass** ein mit dem Betätigungselement (42) verbundenes Triggerelement (104) zumindest teilweise zwischen den Elektroden (26, 28) angeordnet ist.

10. Sicherungsvorrichtung (10) nach Anspruch 9, **dadurch gekennzeichnet, dass** das Triggerelement (104) mit einer der Elektroden (26, 28) elektrisch leitend verbunden ist.

11. Sicherungsvorrichtung (10) nach Anspruch 9 oder 10, **dadurch gekennzeichnet, dass** das Triggerelement (104) als ein biegbarer Leiter (112) ausgeführt ist, der mit einer der Elektroden (26, 28) elektrisch leitend verbunden ist und mit der anderer Elektrode (26, 28) im Zündabschnitt (30) den Zündspalt (39) bildet, wobei das Betätigungselement (42) beweglich zwischen den Elektroden (26, 28) angeordnet ist, sodass die Position des biegbaren Leiters (112) zwischen den Elektroden (26, 28) veränderbar ist, um den Zündspalt (39) zu vergrößern.

12. Sicherungsvorrichtung (10) nach Anspruch 11, **dadurch gekennzeichnet, dass** der biegbare Leiter (112) eine den Zündspalt (39) bildende Aussparung (120) aufweist.

13. Sicherungsvorrichtung (10) nach einem der vorhergehenden Ansprüche, **dadurch gekennzeichnet, dass** das zumindest eine Auslöseereignis ein Auftreten eines Lichtbogens in der Hörnerfunkenstrecke (24), ein Einlaufen des Lichtbogens in eine Löschkammer (36) und/oder ein Ereignis ist, aufgrund dessen die Sicherungsvorrichtung (10) ein externes Auslösesignal empfängt.

14. Sicherungsvorrichtung (10) nach einem der vorhergehenden Ansprüche, **dadurch gekennzeichnet, dass** das zumindest eine Auslöseereignis ein Defekt eines mit der Sicherungsvorrichtung (10) in Reihe geschalteten Überspannungsschutzgeräts (12) ist, aufgrund dessen das externe Auslösesignal ausgesandt wird.

15. Baugruppe (8) mit einer Sicherungsvorrichtung (10) nach einem der vorhergehenden Ansprüche und einem Überspannungsschutzgerät (12), das mit der Sicherungsvorrichtung (10) in Reihe geschaltet ist.
